# EUROPÄISCHE PATENTSCHRIFT

(11) **EP 0 600 923 B1**
(45) Veröffentlichungstag und Bekanntmachung des Hinweises auf die Patenterteilung: **28.08.1996**
(21) Anmeldenummer: 92916028.1
(22) Anmeldetag: 15.07.1992
(51) Int. Cl.: C10J 3/66, C10J 3/58

(54) **VERFAHREN ZUM HERSTELLEN VON SYNTHESE- ODER BRENNGASEN AUS FESTEN ODER PASTÖSEN REST- UND ABFALLSTOFFEN ODER MINDERWERTIGEN BRENNSTOFFEN IN EINEM VERGASUNGSREAKTOR**
PROCESS FOR PRODUCING SYNTHETIC OR FUEL GASSES FROM SOLID OR PASTY RESIDUES AND WASTE OR LOW-GRADE FUELS IN A GASIFYING REACTOR
PROCEDE DE PRODUCTION DE GAZ SYNTHETIQUES OU COMBUSTIBLES A PARTIR DE RESIDUS ET DE DECHETS SOLIDES OU PATEUX OU DE COMBUSTIBLES A FAIBLE POUVOIR CALORIFIQUE DANS UN REACTEUR DE GAZEIFICATION

(30) Priorität: 15.07.1991 DE 4123406
(43) Veröffentlichungstag der Anmeldung: 15.06.1994
(73) Patentinhaber: JOHN BROWN DEUTSCHE ENGINEERING GmbH, D-45130 Essen (DE); VEBA OEL Technologie GmbH, D-45899 Gelsenkirchen (DE)
(72) Erfinder: REDEPENNING, Karl-Heinz, D-4285 Raesfeld (DE); WENNING, H., Peter, D-4285 Raesfeld (DE)
(74) Vertreter: Schumacher, Horst, Dr. Dipl.-Phys.
(86) Internationale Anmeldenummer: EP9201607
(87) Internationale Veröffentlichungsnummer: WO9302162

(56) Entgegenhaltungen:
- EP-A- 0 120 397
- EP-A- 0 545 241
- WO-A-81/00112
- WO-A-90/02162
- GB-A- 2 109 400
- US-A- 4 497 637

## Beschreibung

Die Erfindung betrifft ein Verfahren gemäß dem Oberbegriff des Patentanspruchs 1.

Da das Deponieren fester oder pastöser Rest- und Abfallstoffe nicht weiter vertretbar ist, gewinnt die Verwertung dieser Stoffe zunehmend an Bedeutung. Zu diesen Stoffen zählen z. B. Shredder-Leichtgut von Kraftfahrzeugen, Kunststoffe, Öl-, Lack- und Lösungsmittelschlämme, teilentwässerte Klärschlämme und viele andere mehr. Diesen Stoffen ist gemeinsam, daß sie organische Bestandteile enthalten.

Versuche mit sogenannten Schachtvergasern haben gezeigt, daß bei der Hochtemperaturvergasung einer Reihe von Einsatzstoffen, wie z.B. der Shredderleichtfraktion aus der Kraftfahrzeug-Verwertung erhebliche Probleme auftreten; insbesondere ist es in manchen Fällen und insbesondere bei der Shredderleichtfraktion aus der Kfz-Verwertung schwierig, dieses Chargiergut so gleichmäßig in die Vergasungszone, d.h. speziell in den Primärgasraum einzubringen, daß das Produktgas eine ausreichend gleichmäßige Qualität hat. Zur Lösung dieses Problems sind bisher nicht veröffentlichte Bemühungen unternommen worden, den Einsatzstoff zu brikettieren, um ihn dann in einer stückigen Form durch konventionelle Schleusensysteme dem Schachtvergaser aufzugeben. Die Brikettierung als solche erwies sich aber als sehr aufwendig und derzeit noch nicht ausgereift genug.

Auch ein anderer bisher nicht veröffentlichter Lösungsansatz hat nicht zum Erfolg geführt. Gemäß diesem Lösungsansatz wird der Einsatzstoff gemahlen, wie es z.B. für den Einsatz von Brennstoffen in einem Flugstromvergasungsreaktor bekannt ist. Diese Mahlung erweist sich insoweit als problematisch, als verschleißintensive Stoffe, wie Glas, Steine, Eisen und andere in dem Rest- oder Abfallstoff enthalten sein können. Außerdem ist diese Vorgehensweise sehr kostenintensiv.

Die Entsorgung von kohlenstoffhaltigen Abfallstoffen wechselnder Zusammensetzung, wie Hausmüll und Industriemüll ist aus der EP-A3-0 120 397 bekannt. Ziel dieses Verfahrens ist die Herstellung von Brenngas. Zu diesem Zweck wird der kohlenstoffhaltige Abfallstoff in einem Drehrohrreaktor oberhalb von 200° C unter Gewinnung eines Schwelgases und eines Pyrolysekokses geschwelt. Nachfolgend wird der Pyrolysekoks in einem Fließbett oder Wirbelschichtvergaser vergast. Die Vergasungsprodukte verlassen den Vergaser bei relativ niedrigen Temperaturen zwischen 400° C und 1000° C. Die aus der Schwelstufe und der Vergasungsstufe freigesetzten flüssigen und gasförmigen Bestandteile werden nachfolgend verbrannt, während die anfallende Asche entsorgt werden muß. - Dieses Verfahren ist für eine umweltverträgliche Entsorgung der Einsatzstoffe nicht befriedigend, da sowohl die abschließende Verbrennung als auch die Entsorgung der anfallenden Asche zu neuen Umweltproblemen führt.

Ein ähnlicher Prozeß, wie er in der EP 0 120 397 A3 beschrieben ist, ist ferner aus der WO 90/02162 bekannt, bei dem sich im Kern die gleichen Probleme wie im Zusammenhang mit der EP 0 120 397 A3 beschrieben wurden, ergeben. Bei dem aus der WO 90/02162 bekannten Prozeß werden nämlich sowohl der Pyrolyseschritt als auch der Vergasungsschritt allotherm durchgeführt. Außerdem sieht die WO 90/02162 ein Verbrennen des festen Vergasungsreststoffes in einer Vergasungsreststoff-Brennkammer vor, wobei der Schritt der Verbrennung des Vergasungsreststoffes ein für den Gesamtprozeß wesentlicher Schritt ist. Die dortige Verfahrensführung zielt neben der Herstellung eines Synthesegases auf eine besonders vorteilhafte Wärmenutzung innerhalb des Gesamtprozesses ab, wobei zur Bereitstellung ausreichender Wärmemengen in den einzelnen Prozeßstufen es vorgesehen ist, dem Prozeß außer Müll als Einsatzstoff auch Kohle zuzuführen.

Davon ausgehend liegt der Erfindung die Aufgabe zugrunde, eine möglichst umweltverträgliche Entsorgung schwierig zu handhabender, organische Bestandteile enthaltender Rest- und Abfallstoffe insbesondere der Shredderleichtfraktion bei der Kraftfahrzeug-Verwertung zu gewährleisten und dabei ein Synthesegas zu gewinnen.

Zur Lösung dieser Aufgabe wird das Verfahren mit den Merkmalen des Patentanspruchs 1 vorgeschlagen.

Durch die Erfindung wird eine Reihe bedeutsamer Vorteile erreicht. Hierzu zählen u.a.:
- Bei dem thermischen Vorbehandlungsschritt (Pyrolysebehandlungsschritt) des Einsatzstoffes fallen die Gasfraktion und die Festfraktion, insbesondere dann, wenn es sich bei dem Einsatzstoff um eine Shredderleichtfraktion handelt, in einem Mengenverhältnis an brenn- bzw. vergasbaren Material an wie es zum Betrieb eines Flugstromvergasungsreaktors erforderlich ist (etwa 60 % Gasfraktion und etwa 40 % Festfraktion); ein Zufeuern anderer Brennstoffe in einem Primärgasbrenner ist daher so gut wie nicht erforderlich;
- die Festfraktion aus der thermischen Vorbehandlung hat Eigenschaften wie etwa ein Hüttenkoks; deshalb kann bei der Vergasung auf den Einsatz von z.B. Hüttenkoks ganz verzichtet werden, so daß das feste Chargiergut nur noch aus der Festfraktion des thermisch behandelten Einsatzstoffes besteht;
- bei der erfindungsgemäßen Vergasung der Einsatzstoffe fallen Umweltgifte wie Dioxine und Stickoxide nicht an, da die Dioxine bei der unter unterstöchiometrischen Bedingungen durchgeführten Vergasung nicht existieren können und bei den relativ hohen Vergasungstemperaturen zerstört werden; Stickoxide aus der Primärgasverbrennung werden unter den Vergasungsbedingungen reduziert; außerdem weisen etwa anfallende Metalloxide einen im Vergleich zu anderen Verwertungsverfahren geringeren Oxidationsgrad auf und sind somit weniger toxisch;
- in dem Einsatzstoff enthaltene Ballaststoffe, wie z.B. Metalle können nach dem thermischen Vorbehandlungsschritt aus der Festfraktion durch einen üblichen Trennschritt abgeschieden werden, bevor die Festfraktion dem Vergasungsreaktor als Chargiergut aufgegeben wird;
- der Eintrag des festen Chargiergutes in den Vergasungsreaktor wird wesentlich vereinfacht und vergleichmäßigt.

Überraschenderweise hat sich herausgestellt, daß die durch die Erfindung erreichbaren Vorteile mit den bekannten Entsorgungsverfahren, die - wie in der EP-A1-0 120 397 beschrieben - die Vergasung in der Wirbelschicht durchführen, d.h. in einem definierten stationären bis zirkulierenden Fließbett nicht erzielt werden. Bei diesen bekannten Entsorgungsverfahren entsteht ein fester Rückstand, insbesondere eine nach der Wirbelschicht abgeschiedene Zyklonasche, die zumeist höhere Anteile (z.B. 5%) an nichtreagiertem Kohlenstoff enthält und die nach den heutigen strengeren Umweltgesetzen nicht mehr deponiert werden darf. Dieser Rückstand hat den Nachteil, daß nicht vergaste feste Schadstoffe sehr leicht eluierbar sind.

Es hat sich auch ferner herausgestellt, daß nicht jede beliebige Kombination zwischen Pyrolysebehandlung von zu entsorgendem Material und anschließender Vergasung im Flugstrom den erheblichen Erfolg erzielt, der von der vorliegend beanspruchten Erfindung erzielt wird. Insbesondere ist der in der US-A-4,497,637 beschriebene Entsorgungsprozeß weder für derart heterogene Einsatzstoffe, wie sie gemäß der vorliegenden Erfindung entsorgt werden sollen, geeignet, noch ist es damit möglich, eine solche Entsorgung in der erwünschten umweltverträglichen Weise durchzuführen. Bei diesem bekannten Verfahren wird Synthesegas aus einer Biomasse hergestellt; hierzu zählt die US-A-4,497,637 Holzspäne, Sägemehl und ähnliches von Bäumen und anderen Landpflanzen, Algen, land- und forstwirtschaftliche Rückstände und Abfälle, den kohlehaltigen Anteil von kommunalen Abfällen und Ähnliches. Zunächst wird eine mechanische und thermische (Trocknung) Vorbehandlung der Biomasse vorgenommen. Nach der Vorbehandlung erfolgt ein kombinierter Prozeß aus Flugstrompyrolyse und Flugstromvergasung, die beide im sogenannten Fallstrom durchgeführt werden, wobei die Flugstrompyrolyse in einer äußeren Zone stattfindet und die Vergasung in einer inneren Zone eines gemeinsamen, konzentrisch aufgebauten Flugstromreaktors, in welchem die Pyrolyse bei einer Temperatur von bis zu 1600° F, entsprechend 870° C erfolgt. Damit liegt die Temperatur des Pyrolyseschritts extrem hoch. Außerdem enthält das heiße Trägergas für die Pyrolyse neben Stickstoff auch Wasserdampf und CO₂. In Verbindung mit dem zwischen 1 und 5 Atmosphären liegenden Reaktionsdruck in der Flugstrom-Pyrolysekammer werden mithin Verfahrensbedingungen erreicht, bei denen bereits eine Vergasung der mechanisch und thermisch vorbehandelten Biomasse einsetzt. - Abgesehen von der aufwendigen Vorbehandlung und dem im Vergleich zur Shredderleichtfraktion aus der Kraftfahrzeug-Verwertung relativ einfach zu handhabenden Biomasse ist dieses Verfahren wegen seiner besonderen Prozeßführung in den kombinierten Pyrolyse/Vergasung-Flugstromreaktor mit dem Konzept der vorliegenden Erfindung nicht vergleichbar.

Ähnliches gilt für die GB-A-2 109 400, die eine Synthesegasherstellung aus einer fasrigen Biomasse, wie Holzspänen, beschreibt. Hierbei wird im Anschluß an eine pyrolytische Vorbehandlung des Einsatzstoffes eine sogenannte Slurry-Vergasung durchgeführt. Bei dieser Art von Vergasung wird ein relativ hoher flüssiger Trägeranteil von ca. 40 % benötigt. Die Vergasung läuft offenbar bei relativ geringen Prozeßtemperaturen, nämlich unterhalb der Ascheerweichung ab. Dieser bekannte Prozeß ist für Einsatzstoffe derjenigen Art, wie sie gemäß vorliegender Erfindung entsorgt werden sollen, nur wenig geeignet.

Auch andere Kombinationsverfahren zur Entsorgung kohlenstoffhaltiger Einsatzstoffe gehen von Verfahrenskonzepten aus, die den in vorliegender Erfindung gestellten Anforderungen nicht gerecht werden: So ist es aus der WO 81/00112 bekannt, bituminöse Steinkohlen, Braunkohlen, Holz, Stroh und dergleichen nach einer vorgeschalteten Drehrohrpyrolyse in einem gekoppelten Crack- und Schachtvergasungs-Prozeß unter teilweiser Verbrennung des Schwelkokses aus der Pyrolysestufe weiterzubehandeln. - Schwierige Einsatzstoffe, wie sie gemäß vorliegender Erfindung entsorgt werden sollen, können in diesem bekannten Kombinationsprozeß nicht mit dem gewünschten Ergebnis behandelt werden.

Nach dem Flugstromprinzip arbeitende Vergasungsreaktoren (Flugstromvergaser) sind hinreichend bekannt und bedürfen daher an dieser Stelle keiner besonderen Beschreibung; beispielhaft sei auf die DE-C2 27 21 047 und EP-B1-0 011 151 Bezug genommen. Für die Verwendung in sogenannten Flugstromvergasern werden Körnungsbandbreiten von etwa 0,001mm bis 5mm eingesetzt. Die hinter der erfindungsgemäßen Pyrolysebehandlungsstufe anfallende Festfraktion wird nach der Pyrolysebehandlung und vor der Flugstromvergasung hinsichtlich ihrer Körnungsbandbreite durch Mahlen, Sieben und/oder Sichten eingestellt, wobei die Körnungsbandbreite verringert wird.

Bevorzugt wird die hinter der Pyrolysebehandlungsstufe anfallende Gasfraktion zunächst einem Kondensationsschritt unterworfen. Die hinter der Kodensationsstufe anfallende Gasfraktion wird dann in dem erfindungsgemäßen Herstellungsprozeß von Synthesegasen weiterverwertet. Hierzu wird diese Gasfraktion dem Vergasungsreaktor oder der Pyrolysebehandlungsstufe zur Einbringung von Wärme für den endothermen Pyrolyse- bzw. Vergasungsschritt zugeführt oder dem hinter dem Vergasungsreaktor anfallenden Produktgas als Teil des Synthesegases beigemischt.

Die hinter der Kondensationsstufe anfallende Flüssigfraktion kann ggf. in einem anderen Prozeß verwertet werden, wird aber vorzugsweise dem Vergasungsreaktor zur Vergasung und/ oder zur Einbringung von Wärme für den endothermen Vergasungsprozeß zugeführt. Hierbei werden nach einer bevorzugten Ausführungsform der Erfindung die hinter der Pyrolysebehandlungsstufe anfallende Festfraktion und die hinter der Kondensationsstufe anfallende Flüssigfraktion gemischt und dem Vergasungsreaktor gemeinsam zugeführt, wobei je nach Konsistenz des Gemisches vorzugsweise eine Pumpe oder eine Schneckenmaschine verwendet werden. Hierfür geeignete Förderorgane und Verfahrensweisen sind aus der DE-C2-27 21 047 und EP-B1-0 011 151 beispielhaft bekannt.

Eine besonders vorteilhafte Verwendung der erfindungsgemäß hergestellten Gase ergibt sich aus Anspruch 7.

Es ist auch möglich, dem Einsatzstoff anorganische Rest- oder Abfallstoffe beizumischen, um darin enthaltene kontaminierende Substanzen in der Pyrolysebehandlungsstufe oder in der Vergasungssstufe aus dem Rest- oder Abfallstoff zu entfernen.

Weitere im Rahmen der Erfindung liegende Verfahrensvarianten ergeben sich im Zusammenhang mit dem noch zu erläuternden Blockschaltbild (Fig. 1).

Bei dem erfindungsgemäßen Herstellungsverfahren wird die Vergasung in der Regel unter Druck von vorzugsweise 10 bis 100 bar durchgeführt. Höhere Vergasungsdrücke sind - grundsätzlich - möglich. Ebenso kann die Vergasung bei Atmosphärendruck oder im leichten Unterdruck (im Falle der Verwendung von Saugzuggebläsen) durchgeführt werden.

Hinsichtlich der dem Vergasungsreaktor zuzuführenden Gas- bzw. Flüssigfraktion aus der thermischen Vorbehandlung des Einsatzstoffes versteht es sich, daß diese auch feste Bestandteile in Form feinkörnigen, insbesondere staubförmigen Materials aufweisen können.

Die vorgenannten sowie die beanspruchten und in dem nachfolgenden Ausführungsbeispiel beschriebenen, erfindungsgemäß zu verwendenden Bauteile bzw. Verfahrensschritte unterliegen in ihrer Größe, Formgestaltung, Materialauswahl und technischen Konzeption bzw. ihren Verfahrensbedingungen keinen besonderen Ausnahmebedingungen, so daß die in dem jeweiligen Anwendungsgebiet bekannten Auswahlkriterien uneingeschränkt Anwendung finden können.

Weitere Einzelheiten, Merkmale und Vorteile des Gegenstandes der Erfindung ergeben sich aus der nachfolgenden Beschreibung der zugehörigen Zeichnung. In der Zeichnung zeigt:
Fig. 1 ein Blockschaltbild.

Das in Fig. 1 wiedergegebene Blockschaltbild wird nachfolgend im Zusammenhang mit der Verwendung eines Flugstromvergasungsreaktors erläutert. Alternative Verfahrensführungen sind dabei gestrichelt dargestellt. Lediglich vorzugsweise zum Einsatz kommende Verfahrensstufen sind zusätzlich mit einer gestrichelten Linie umrandet.

Gemäß Fig. 1 wird ein organische Bestandteile enthaltender Rest- oder Abfallstoff, nachfolgend als Einsatzstoff bezeichnet, einer Pyrolysebehandlungsstufe 101, wie z.B. einem indirekt beheizten Drehrohrofen (Trommelwandtemperatur bis zu 900° C), aufgegeben. In dieser wird, weitestgehend sauerstofffrei, der Einsatzstoff unter Zufuhr von Wärme und im wesentlichen unter Vermeiden eines Verbrennens von Bestandteilen des Einsatzstoffes bei Temperaturen zwischen ca. 300 und 650° C thermisch vorbehandelt. Für die Wärmezufuhr kann Fremdgas, hinter dem Vergasungsreaktor 102 anfallendes Produktgas und/oder hinter einer der Pyrolysestufe nachgeschalteten Kondensationsstufe 103 anfallendes, vorzugsweise in 5 einer Pyrolysegasreinigungsstufe 104 anfallendes Pyrolysegas eingesetzt werden.

Das in der Pyrolysebehandlungsstufe 101 aus dem Einsatzstoff anfallende Zwischenprodukt wird getrennt als Dampf (Gasfraktion) und Koks (Festfraktion) abgeführt. Die Festfraktion wird, ggf. nach Einstellen der Körnungsbandbreite in einer Mahl-, Sieb- und/oder Sichtstufe 105 auf das für den jeweiligen Vergasungsreaktortyp (Vergasungsreaktor 102) verträgliche Maß eingestellt und dem Vergasungsreaktor 102, z. B. pneumatisch, zugeführt. In der Festfraktion enthaltene Wertstoffe, z.B. Metalle, können in einer Trennstufe 106, z.B. einer Siebvorrichtung, entfernt werden, bevor die Festfraktion dem Vergasungsreaktor 102 zugeführt wird.

Die hinter der Pyrolysebehandlungsstufe 101 anfallende Gasfraktion wird als Dampf entweder dem Vergasungsreaktor zur Vergasung und/oder Einbringung von Reaktionswärme zugeführt oder zunächst durch eine Kondensationsstufe 103 geleitet. Das darin abgeschiedene, unter den Kondensationsbedingungen anfallende Restgas wird entweder, vorzugsweise nach Durchlaufen einer Pyrolysegasreinigungsstufe 104 der Pyrolysebehandlungsstufe zur Einbringung von Prozeßwärme zugeführt. Alternativ oder ergänzend kann das Pyrolysegas zur Einbringung von Vergasungswärme dem Vergasungsreaktor 102 oder dem dahinter anfallenden Produktgasstrom zugeführt werden. In diesen Fällen kann eine Pyrolysegasreinigungsstufe ggf. entfallen.

Das hinter der Kondensationsstufe 103 anfallende Öl (Flüssigfraktion) wird in anderen Prozessen verwertet oder, wie bevorzugt, in den Vergasungsreaktor 102 eingetragen. Vor allem dann, wenn dieses Öl mit der Festfraktion aus der Pyrolysebehandlungsstufe 101 gemeinsam vergast werden soll, können die beiden Fraktionen zunächst vereinigt und mittels einer Pumpe oder Schneckenmaschine 107 dem Vergasungsreaktor 102 aufgegeben werden.

Hinter dem Vergasungsreaktor fallen anorganische Bestandteile an, die nicht mehr deponiert werden müssen, sondern als Wertstoffe verwendbar sind. Das hinter dem Vergasungsreaktor 102 anfallende Produktgas wird in der Regel in einer Gasreinigungsstufe 108 gereinigt werden. Die aus dem Produktgas entfernten Bestandteile können zumindest als Teilstrom dem Vergasungsreaktor 102 aufgegeben werden, damit sie dort in Produktgas bzw. anorganische Bestandteile aufgeteilt werden. Im übrigen können angereicherte Schadgasbestandteile, wie Schwefel, Salze und Schwermetalle weiterverwertet werden.

Das hinter der Gasreinigungsstufe 108 anfallende Produktgas kann, wie bevorzugt, in einem, ggf. bereits vorhandenen, Kraftwerk 109 oder, ggf. teilweise, in der Pyrolysebehandlungsstufe 101 verfeuert werden oder als Synthesegas oder sonstiges Brenngas verwendet werden.

## Patentansprüche

1. Verfahren zum Herstellen von Synthesegas aus schwierig zu handhabenden, festen oder pastösen, organische Bestandteile enthaltenden Rest- und Abfallstoffen, insbesondere der Shredderleichtfraktion aus der Kraftfahrzeug-Verwertung mit Sauerstoff oder sauerstoffhaltigen Gasen und ggf. Wasserdampf unter Verwendung eines Flugstrom-Vergasungsreaktors bei Temperaturen von 800° C bis 1700° C und ggf. höher, bei dem
a) zunächst durch eine thermische Vorbehandlung unter Zufuhr von Wärme und im wesentlichen unter Vermeidung eines Verbrennens von Bestandteilen des Einsatzstoffes (Pyrolysebehandlung) in einem beheizten Drehrohr in eine unter Betriebsbedingungen gasförmige, insbesondere dampfförmige, und eine feste Fraktion getrennt wird,
b) die Festfraktion als festes zu vergasendes Chargiergut, ggf. nach Abtrennung von Wertstoffen, zur Umwandlung in das Synthesegas dem Flugstrom-Vergasungsreaktor aufgegeben wird und
c) die Gasfraktion zumindest teilweise in dem Herstellungsprozeß verwertet wird, insbesondere zur Einbringung von Wärme für den endothermen Vergasungsprozeß.

2. Verfahren nach Anspruch 1, dadurch gekennzeichnet, daß die Gasfraktion, die bei der Pyrolysebehandlung anfällt, einem Kondensationsschritt unterzogen wird, bevor sie verwertet wird.

3. Verfahren nach Anspruch 2, dadurch gekennzeichnet, daß die hinter der Kondensationsstufe anfallende Gasfraktion unmittelbar als Teil des Synthese- und/oder Brenngases mit dem hinter dem Vergasungsreaktor anfallenden Produktgasstrom vereinigt wird oder dem Vergasungsreaktor oder der Pyrolysebehandlungsstufe zur Einbringung von Wärme für den endothermen Prozeß zugeführt wird.

4. Verfahren nach Anspruch 2 oder 3, dadurch gekennzeichnet, daß die hinter der Kondensationsstufe anfallende Flüssigfraktion in einem anderen Prozeß verwertet oder dem Vergasungsreaktor zur Vergasung und/oder zur Einbringung von Wärme für den endothermen Vergasungsprozeß zugeführt wird.

5. Verfahren nach einem der Ansprüche 1 bis 3, dadurch gekennzeichnet, daß die hinter der Pyrolysebehandlungsstufe anfallende Körnungsbandbreite der Festfraktion vor dem Vergasen in einem Flugstrom-vergasungsreaktor durch Mahlen, Sieben und/oder Sichten verringert wird.

6. Verfahren nach einem der Ansprüche 1 bis 4, dadurch gekennzeichnet, daß die hinter der Pyrolysebehandlungsstufe anfallende Festfraktion und die hinter der Kondensationsstufe anfallende Flüssigfraktion gemischt und, vorzugsweise mittels einer Pumpe oder Schneckenmaschine, dem Vergasungsreaktor gemeinsam zugeführt werden.

7. Verfahren nach einem der Ansprüche 1 bis 5, dadurch gekennzeichnet, daß das hinter dem Vergasungsreaktor und ggf. das hinter der Kondensationsstufe anfallende Produktgas, ggf. nach Entfernung etwa vorhandener Schadstoffe (Schadgasbestandteile) als gasförmiger Brennstoff für den Betrieb eines, ggf. bereits vorhandenen, Kraftwerkes, insbesondere eines Blockheizkraftwerkes, verwendet wird.

8. Verfahren nach einem der Ansprüche 1 bis 6, dadurch gekennzeichnet, daß dem Einsatzstoff anorganische Rest- oder Abfallstoffe beigemischt werden.

## Claims

1. A process for producing synthetic gas from solid or pasty residues and waste - difficult to handle and containing organic components - in particular the shredder light fraction from vehicle utilisation with oxygen or oxygen-containing gases and, optionally, water vapour by using an entrainment gasifying reactor at temperatures of from 800°C to 1700°C and. optionally, higher, during which
a) first of all as a result of thermal pre-treatment by supplying heat and, substantially, by avoiding combustion of components of the feed (pyrolysis treatment) there is separation in a heated revolving tube into a gaseous, in particular vapour-like, fraction and a solid fraction,
b) the solid fraction is fed to the entrainment gasifying reactor as a solid feed material to be gasified, optionally after separation off of valuable substances, for changing into the synthetic gas, and
c) the gas fraction is utilised at least partially in the production process, in particular for introducing heat for the endothermic gasification process.

2. A process according to Claim 1, characterised in that the gas fraction which is obtained during pyrolysis undergoes a condensation step before being utilised.

3. A process according to Claim 2, characterised in that the gas fraction obtained after the condensation stage is combined immediately as part of the synthetic and/ or fuel gas with the product gas stream obtained downstream of the gasifying reactor, or is added to the gasifying reactor or the pyrolysis treatment stage for the purpose of introducing heat for the endothermic process.

4. A process according to Claim 2 or 3, characterised in that the liquid fraction obtained after the condensation stage is utilised in another process or is added to the gasifying reactor for gasification and/or introduction of heat for the endothermic gasification process.

5. A process according to any one of Claims 1 to 3, characterised in that the grain size range, obtained after the pyrolysis treatment stage, of the solid fraction is reduced before gasification in the entrainment gasifying reactor by grinding, sifting and/or classification.

6. A process according to any one of Claims 1 to 4, characterised in that the solid fraction obtained after the pyrolysis treatment stage and the liquid fraction obtained after the condensation stage are mixed and, are added, preferably by means of a pump or screw machine, to the gasifying reactor.

7. A process according to any one of Claims 1 to 5, characterised in that the product gas obtained downstream of the gasifying reactor and, optionally, after the condensation stage, is used, where necessary after removing for example pollutants present (pollutant gas components), as a gaseous fuel for the operation of a power station, optionally already available, in particular, a block-type thermal power station.

8. A process according to any one of Claims 1 to 6, characterised in that inorganic residues or waste are added to the feed.

## Revendications

1. Procédé pour la fabrication de gaz de synthèse à partir de déchets et de résidus contenant des composants organiques pâteux ou solides, difficiles à manipuler, en particulier de la fraction légère de Shredder provenant du recyclage de carrosserie automobile à l'aide d'azote ou de gaz contenant de l'azote, et éventuellement de la vapeur d'eau, en utilisant un réacteur de gazéification, fonctionnant selon le principe des poussières en suspension, à des températures de 800°C à 1700°C et éventuellement plus élevées, dans lequel
a) tout d'abord, par un prétraitement thermique par apport de chaleur et en évitant essentiellement une cuisson des composants de la charge employée (traitement par pyrolyse) dans un four tubulaire rotatif chauffé, on sépare en une fraction solide et en une fraction gazeuse en conditions de fonctionnement, en particulier sous forme de vapeur,
b) la fraction solide étant délivrée au réacteur de gazéification, fonctionnant selon le principe des poussières en suspension, en tant que charge solide à gazéifier, éventuellement après la séparation de substances de valeur en vue de la transformation en gaz de synthèse et
c) la fraction gazeuse est utilisée du moins partiellement dans le processus de fabrication, en particulier en vue de l'apport de chaleur pour le processus de gazéification endothermique.

2. Procédé selon la revendication 1, caractérisé en ce que la fraction gazeuse, résultant du traitement par pyrolyse, est soumise à un opération de condensation avant d'être utilisée.

3. Procédé selon la revendication 2, caractérisé en ce que la fraction gazeuse, résultant de l'étape de condensation, est directement purifiée, en tant que partie du gaz de combustion et/ou de synthèse, avec le courant gazeux de produit se manifestant derrière le réacteur de gazéification ou bien est amenée au réacteur de gazéification ou à l'étape de traitement par pyrolyse en vue d'amener de la chaleur pour le processus endothermique.

4. Procédé selon la revendication 2 ou 3, caractérisé en ce que les fractions liquides, résultant de l'étape de condensation, sont utilisées dans un autre processus ou sont amenées au réacteur de gazéification en vue de la gazéification et/ou en vue de l'apport de chaleur pour le processus de gazéification endothermique.

5. Procédé selon l'une des revendications 1 à 3, caractérisé en ce que la largeur de bande granulométrique de la fraction solide, résultant derrière l'étape de traitement par pyrolyse, est diminuée avant la gazéification dans un réacteur de gazéification de courant volant par broyage, par tamisage et/ou criblage.

6. Procédé selon l'une des revendications 1 à 4, caractérisé en ce que la fraction solide, résultant derrière l'étape de traitement par pyrolyse et la fraction liquide résultant derrière l'étape de condensation sont mélangées et sont amenées au réacteur de gazéification, de préférence au moyen d'une pompe ou d'une machine à vis sans fin.

7. Procédé selon l'une des revendications 1 à 5, caractérisé en ce que le produit gazeux, résultant derrière le réacteur de gazéification et éventuellement derrière l'étape de condensation est utilisé, après élimination éventuelle de substances nocives (composants de gaz nocifs), en tant que combustible gazeux, pour le fonctionnement d'une centrale électrique éventuellement déjà existante, en particulier d'une centrale électrique de chauffage monobloc.

8. Procédé selon l'une des revendications 1 à 6, caractérisé en ce que la substance chargée est mélangée à des déchets ou résidus anorganiques.
